# EUROPÄISCHE PATENTANMELDUNG

(11) **EP 2 958 085 A1**
(43) Veröffentlichungstag der Anmeldung: **23.12.2015**
(21) Anmeldenummer: 14173036.6
(22) Anmeldetag: 18.06.2014
(51) Int. Cl.: G07C 9/00

(54) **Verfahren zum Betrieb eines elektronischen Zugangssystems**

(30) Priorität: 17.06.2014 EP 14172802
(71) Anmelder: BURG-WÄCHTER KG, 58540 Meinerzhagen (DE)
(72) Erfinder: Lüling, Harald, 58540 Meinerzhagen (DE); Bagheri, Hossein, 58135 Hagen (DE)
(74) Vertreter: Stenger Watzke Ring

(57) **Zusammenfassung**

Die Erfindung betrifft ein Verfahren zum Betrieb eines elektronischen Zugangssystems, mit einem elektronischen Schlüssel (1, 2, 3) und einem elektronischen Schloss (5), welche zum Zwecke einer Betätigung des Schlosses (5) datentechnisch miteinander kommunizieren können, wobei im elektronischen Schlüssel (1, 2, 3) ein erster Datensatz mit einem Basisschlüssel (10) bereitgestellt wird, wobei im elektronischen Schlüssel (1, 2, 3) ein zweiter Datensatz mit einem Unterschlüssel (11) bereitgestellt wird, wobei der Basisschlüssel (10) und der Unterschlüssel (11) zu einem gemeinsamen Datensatz (12) kombiniert werden, wobei das Schloss (5) anschließend unter Verwendung des gemeinsamen Datensatzes (12) betätigt wird, wobei die Betätigung dazu führt, dass eine erneute Betätigung des Schlosses (5) mit dem verwendeten Unterschlüssel (11) verhindert wird.

## Beschreibung

Die Erfindung betrifft ein Verfahren zum Betrieb eines elektronischen Zugangssystems, mit einem elektronischen Schlüssel und einem elektronischen Schloss, welche zum Zwecke einer Betätigung des Schlosses datentechnisch miteinander kommunizieren können, wobei im elektronischen Schlüssel ein erster Datensatz mit insbesondere einem Basisschlüssel bereitgestellt wird.

Derartige Verfahren sind aus dem Stand der Technik bekannt. Ein gattungsgemäßes Verfahren wird beispielsweise in der DE 20 2010 010 892 U1 beschrieben. Bezüglich der Merkmale eines gattungsgemäßen Verfahrens wird insoweit auf die Offenbarung in der DE 20 2010 010 892 U1 Bezug genommen. Bei dem dort beschriebenen Verfahren wird ein elektronischer Schlüssel, beispielsweise in Form eines Funkschlüssels, benutzt, um mit einem elektronischen Schloss zu kommunizieren. Der elektronische Schlüssel verfügt über eine Kommunikationsschnittstelle, umfassend Sende- und Empfangsmittel sowie eine Antenne, wodurch eine drahtlose datentechnische Kommunikationsverbindung mit einem elektronischen Schloss ausgebildet werden kann. Der elektronische Schlüssel verfügt zudem über eine Rechnereinheit, welche einen (Basis-) Schlüssel in Form eines Schlüsselgeheimnisses verwaltet und dieses auf Anforderung bereitstellt. Um ein unberechtigtes Auslesen des Schlüsselgeheimnisses zu erschweren, ist dort vorgesehen, dass ein autorisiertes Anforderungssignal (des elektronischen Schlosses) vorliegen muss. Sofern der elektronische Schlüssel bestimmungsgemäß verwendet wird, kann damit das elektronische Schloss geöffnet bzw. geschlossen werden.

Die gattungsgemäßen Verfahren zeichnen sich folglich dadurch aus, dass ein elektronischer Schlüssel über einen digitalen Schlüssel in Form eines Datensatzes verfügt, welcher der Autorisierung des elektronischen Schlüssels als für das jeweilige elektronische Schloss bestimmt verwendet wird.

Die bekannten elektronischen Schlüssel haben beispielsweise die Form eines Transponders oder einer Smartcard. Die bekannten elektronischen Schlüssel sind individuell auf das jeweilige elektronische Schloss zugeschnitten und können üblicherweise nur vom Hersteller des elektronischen Schlosses bezogen werden. Sofern also bei einem bekannten Verfahren mehrere elektronische Schlüssel gebraucht werden, müssen diese beim Hersteller bezogen werden. Die Umsätze mit dem Verkauf von zusätzlichen elektronischen Schlüsseln stellen eine nicht unerhebliche Komponente in der Kalkulation eines Herstellers von elektronischen Zugangssystemen dar.

Der Wunsch der Benutzer geht jedoch zunehmend dahin, auf eine bestimmte Hardware bei den elektronischen Schlüsseln verzichten zu können. Elektronische Schlüssel werden daher bereits in Form von Anwendungen (Apps) für mobile Endgeräte, beispielsweise Smartphones, angeboten. Dies bringt für den Benutzer den Vorteil mit sich, dass er keine zusätzlichen Hardwareelemente mit sich führen muss und die Betätigung eines Zugangssystems unter Verwendung seines ohnehin mitgeführten mobilen Endgerätes vornehmen kann.

Für den Hersteller und/oder Betreiber eines elektronischen Zugangssystems bringt dies jedoch den Nachteil mit sich, dass die entsprechenden Anwendungen auf den mobilen Endgeräten unkontrolliert weitergegeben werden können. Ggf. kann der Hersteller bzw. Betreiber eines elektronischen Zugangssystems nur noch einen einzigen Schlüssel in Form eines Basisschlüssel-Datensatzes (beispielsweise eine Smartphone-App) verkaufen, welcher Schlüssel dann von den Benutzer des Systems untereinander vervielfältig wird.

Es ist daher die A u f g a b e der vorliegenden Erfindung, ein gattungsgemäßes Verfahren dahingehend weiterzuentwickeln, dass bei einer einfachen Handhabung und hohen Benutzerfreundlichkeit gleichzeitig für den Hersteller und/oder Betreiber des Zugangssystems eine kostendeckende Herstellung bzw. ein kostendeckender Betrieb möglich ist.

Zur L ö s u n g schlägt die Erfindung vor, dass im elektronischen Schlüssel ein zweiter Datensatz insbesondere mit einem Unterschlüssel bereitgestellt wird, wobei die Datensätze insbesondere des Basisschlüssels und des Unterschlüssels zumindest teilweise zu einem gemeinsamen Datensatz kombiniert werden, wobei das Schloss anschließend unter Verwendung zumindest des zweiten Datensatzes betätigt wird, wobei der zweite Datensatz nach einer vorbestimmten Anzahl Betätigungen des Schlosses und/oder Ablauf einer vorbestimmten Nutzungsdauer für eine weitere insbesondere nächste Betätigung des Schlosses gesperrt wird

Der Kern des erfindungsgemäßen Verfahrens besteht mit anderen Worten darin, dass für jede Betätigung des elektronischen Schlosses ein individueller Schlüssel in Form des zweiten Datensatzes benötigt wird. Ein zweiter Datensatz kann erfindungsgemäß nur für eine vorbestimmte Anzahl von Betätigungen des elektronischen Schlosses verwendet werden, insbesondere nur eine einzige Betätigung des Schlosses. Ergänzend oder alternativ kann der zweite Datensatz eine zeitlich begrenzte Gültigkeit haben. Danach wird der Datensatz ungültig. Dies verhindert eine erneute Betätigung des Schlosses mit diesem Datensatz. Es muss erst ein neuer zweiter Datensatz bereitgestellt werden.

Das Schloss kann auch unter Verwendung des gemeinsamen Datensatzes betätigt werden. Bei dieser Variante ist der erste Datensatz, insbesondere der Basisschlüssel, Bestandteil des zur Betätigung des Schlosses erforderlichen Schlüssels. Der erste Datensatz kann Informationen enthalten, welche den elektronischen Schlüssel als grundsätzlich zur Teilnahme im elektronischen Zugangssystem berechtigen.

Der erste Datensatz, insbesondere der Basisschlüssel, kann beispielsweise eine Smartphone-App sein. Diese App dient dazu, den elektronischen Schlüssel, beispielsweise in Form eines mobilen Endgeräts, grundsätzlich mit dem elektronischen Zugangssystem, insbesondere dem elektronischen Schloss, datentechnisch zu koppeln. Bei dem ersten Datensatz kann es sich aber auch um eine Seriennummer, eine MAC-Adresse und/oder dergleichen handeln. Es handelt sich mit anderen Worten um eine Art Kennung, in welche dem elektronischen Schlüssel als zur Teilnahme innerhalb des Zugangssystems berechtigt ausweist.

Die zumindest teilweise Kombination des ersten Datensatzes mit dem zweiten Datensatz dient dazu, den zweiten Datensatz zur Betätigung des Schlosses bestimmungsgemäß im System zu verwenden. Sofern beispielsweise ein Smartphone mit einer App als erstem Datensatz zum Einsatz kommt, wird der zweite Datensatz innerhalb der App heruntergeladen, registriert und/oder dergleichen. Man spricht beispielsweise von einem sogenannten In-App-Kauf. Die anschließende Betätigung des Schlosses kann dann ausschließlich unter Verwendung des zweiten Datensatzes oder aber unter Verwendung des gemeinsamen Datensatzes erfolgen.

Erfindungsgemäß hat der zweite Datensatz eine endliche Gültigkeit. Der erste Datensatz hingegen kann dauerhaft gültig sein. Dies führt dazu, dass der erste Datensatz frei an die Benutzer eines erfindungsgemäßen Verfahrens ausgegeben werden kann. Der erste Datensatz kann zudem von den Benutzern frei untereinander geteilt und weiterverbreitet werden.

Die Gültigkeit des zweiten Datensatzes kann zeitlich und/oder quantitativ ausgebildet sein. Bei einer zeitlichen Gültigkeit kann vorgesehen sein, dass der Datensatz beispielsweise 24 Stunden, mehrere Tage und/oder dergleichen gültig ist. Hinsichtlich der quantitativen Gültigkeit kann vorgesehen sein, dass der Datensatz nur für eine vorbestimmte Anzahl von Betätigungsvorgängen des elektronischen Schlosses gültig ist, beispielsweise 5, 10 oder mehr Betätigungen.

Bei dem elektronischen Schlüssel kann es sich um ein von einem Benutzer mitgeführtes mobiles Endgerät handeln. Dies kann ein Mobiltelefon, ein Smartphone, ein Tablet-Computer, ein Notebook und/oder dgl. sein. Diese Endgeräte zeichnen sich dadurch aus, dass sie über eine eigene Energieversorgung verfügen. Es kann sich aber auch um einen Transponder, eine Smartcard und/oder dgl. handeln. Entscheidend ist, dass der elektronische Schlüssel einerseits und das elektronische Schloss andererseits jeweils datentechnische Kommunikationsschnittstellen aufweisen, mittels welcher eine datentechnische Kommunikationsverbindung zwischen beiden ausgebildet werden kann. Entscheidend ist zudem, dass der elektronische Schlüssel mit unterschiedlichen Datensätzen versehen werden kann. Auf diese Weise kann der elektronische Schlüssel mit den erfindungsgemäß durch Benutzung verbrauchbaren zweiten Datensätze, insbesondere Unterschlüsseln bestückt werden.

Als Kommunikationsschnittstelle kann eine Bluetooth-, NFC- und/oder RFID-Schnittstelle verwendet werden. Es kann insbesondere Bluetooth 4.0 verwendet werden. Dieser Standard stellt ein sogenanntes Low Energy-Profil bereit. Dadurch lassen sich das mobile Endgerät einerseits sowie das elektronische Schloss andererseits besonders energiesparend betreiben. Es kann insbesondere ein spezialisiertes Bluetooth-Profil speziell für Schlösser verwendet werden. Innerhalb des Bluetooth-Protokolls können sogenannte White Lists und/oder Black Lists benutzt werden, in denen zugelassene oder gerade nicht zugelassene mobile Endgeräte registriert sind. Beispielsweise kann ein erstmalig im System verwendetes mobiles Endgerät bei der erstmaligen Verwendung in eine White List aufgenommen werden, so dass es bei nachfolgenden Betätigungsvorgängen unmittelbar erkannt werden kann.

Der Basisschlüssel und/oder der Unterschlüssel werden in Form von Datensätzen bereitgestellt. Dies meint, dass es sich hierbei um in einem Speicher des elektronischen Schlüssels hinterlegbare digitale Informationen handelt. Es handelt sich hierbei um Schließgeheimnisse, welche dazu dienen, den elektronischen Schlüssel als zur Betätigung des elektronischen Schlosses berechtigt zu autorisieren. Der erste und/oder zweite Datensatz können codiert bereitgestellt werden. Eine Decodierung kann durch das elektronische Schloss, insbesondere eine Rechnereinheit im elektronischen Schloss, erfolgen. Der zweite Datensatz, insbesondere Unterschlüssel kann per E-Mail an den elektronischen Schlüssel, insbesondere ein mobiles Endgerät übermittelt werden.

Der Basisschlüssel und der Unterschlüssel können zu einem gemeinsamen Datensatz kombiniert werden. Dies kann im elektronischen Schlüssel selbst erfolgen. Der elektronische Schlüssel weist vorzugsweise einen Mikroprozessor, einen Speicher, Kommunikationsschnittstellen und/oder dgl. auf. Ggf. kann im elektronischen Schlüssel detektiert werden, ob der Unterschlüssel von Betreiber bzw. Hersteller des elektronischen Zugangssystems autorisiert ist oder nicht. Hierdurch wird ein Missbrauch verhindert.

Wenn in dieser Anmeldung von Basisschlüssel und Unterschlüssel die Rede ist, sind damit auch allgemein ein erster und ein zweiter Datensatz gemeint.

Erfindungsgemäß ist vorgesehen, dass nur eine bestimmte Anzahl an Betätigungen, insbesondere nur eine einzige Betätigung des elektronischen Schlosses pro Unterschlüssel ermöglicht wird. Anschließend ist der zuvor verwendete Unterschlüssel mit anderen Worten verbraucht. Der elektronische Schlüssel und/oder das elektronische Schloss erkennt bei einer erneuten Verwendung des bereits verbrauchten Unterschlüssels, dass dieser nicht mehr zulässig ist. Der verbrauchte Unterschlüssel wird insofern vom elektronischen Schlüssel und/oder vom elektronischen Schloss zurückgewiesen.

Der Betreiber und/oder die Benutzer des elektronischen Zugangssystems können neue Unterschlüssel anfordern. Die Unterschlüssel können in bestimmten Kontingenten oder auch einzeln angefordert werden. Nach der Anforderung eines Unterschlüssels wird der Unterschlüssel auf den elektronischen Schlüssel übertragen. Alternativ kann der Unterschlüssel aber auch im elektronischen Schlüssel selbst erzeugt werden. Entscheidend ist, dass die Unterschlüssel beispielsweise nach einer vom Hersteller und/oder Betreiber vorgegebenen Codierung erzeugt werden, welche gegenüber den Benutzern geheim gehalten wird. Für eine Benutzung innerhalb des Verfahrens sind nur vom Hersteller und/oder Betreiber codierte Unterschlüssel zulässig, andere Unterschlüssel werden vom elektronischen Schlüssel und/oder elektronischen Schloss verweigert.

Die Erfindung bringt den Vorteil mit sich, dass die Benutzer in bereits bekannter Weise ihre elektronischen Schlüssel, beispielsweise auch in Form von mobilen Endgeräten wie Smartphones, verwenden können. Gleichzeitig ist dem Betreiber und/oder Hersteller eines Zugangssystems mit dem erfindungsgemäßen Verfahren eine Möglichkeit eröffnet, am laufenden Betrieb des elektronischen Zugangssystems ökonomisch zu profitieren. Dies wird dadurch erreicht, dass nicht ein einmal ausgegebener, konstanter Basisschlüssel-Datensatz zur Betätigung des elektronischen Schlosses ausreicht, sondern vielmehr ein gemeinsamer Datensatz bestehend aus dem konstanten Basisschlüssel und einem von den Benutzern käuflich zu erwerbenden Unterschlüsseln erforderlich ist. Hierdurch wird auch die Möglichkeit geschaffen, ein elektronisches Zugangssystem besonders kostengünstig oder gar kostenlos zur Verfügung stellen zu können. Lediglich der laufende Betrieb des elektronischen Zugangssystems muss durch regelmäßigen Erwerb von Unterschlüsseln bezahlt werden. Diese technische Lösung kann vorteilhaft sein sowohl für die wirtschaftliche Kalkulation der Benutzer des elektronischen Zugangssystems wie auch für den Betreiber und den Hersteller

Gemäß einer vorteilhaften Weiterbildung der Erfindung wird der Basisschlüssel mit einer Vielzahl von Unterschlüsseln zu jeweils gemeinsamen Datensätzen kombiniert. Der Basisschlüssel ist mit anderen Worten ein konstanter Datensatz. Dieser kann dem jeweils zu betätigenden elektronischen Schloss individuell zugewiesen sein. Der Basisschlüssel kann aber auch zur Betätigung beliebiger elektronischer Schlüssel ausgebildet werden. Die Zuordnung zu einem bestimmten elektronischen Schloss erfolgt dann jeweils nur durch den Unterschlüssel. Insbesondere kann eine erste Betätigung des elektronischen Schlosses dazu führen, dass bei einer anschließenden zweiten Betätigung des elektronischen Schlosses ein noch nicht genutzter, gemeinsamer Datensatz verwendet wird. Dies kann automatisiert geschehen. Es kann vorgesehen sein, dass ein bereits verwendeter Unterschlüssel automatisiert im elektronischen Schlüssel, und/oder im elektronischen Schloss gelöscht wird.

Gemäß einer vorteilhaften Weiterbildung der Erfindung verwenden mehrere Benutzer denselben Basisschlüssel. Die Benutzer können den Basisschlüssel nach Belieben untereinander weitergeben. Somit können die Benutzer selbst dafür Sorge tragen, dass zusätzlichen Benutzern eine Teilnahme im erfindungsgemäßen Verfahren ermöglicht wird. Dies ist für den Betreiber bzw. Hersteller des elektronischen Zugangssystems aus wirtschaftlicher Sicht möglich, da er nicht durch den Vertrieb von Basisschlüsseln seine Kosten deckt, sondern vielmehr durch den Vertrieb der Unterschlüssel.

Gemäß einer vorteilhaften Weiterbildung der Erfindung verwenden mehrere Benutzer dieselben Unterschlüssel. Auf den elektronischen Schlüsseln mehrerer Benutzer können dieselben Unterschlüssel bereitgestellt werden. Entscheidend ist jedoch, dass im Falle einer Betätigung des Schlosses unter Verwendung eines bestimmten Unterschlüssels durch einen Benutzer dieser Unterschlüssel für die Betätigung des Schlosses durch andere Benutzer gesperrt wird. Insofern hat diese Weiterbildung den Vorteil, dass ein festes Kontingent von beispielsweise 100 Unterschlüsseln nach Belieben auf die Benutzer des Verfahrens verteilt werden kann. Je nach augenblicklicher Verwendungssituation kann ein und derselbe Benutzer alle 100 Unterschlüssel aufbrauchen, es können jedoch auch mehrere Benutzer zu jeweils gleichen Teilen die 100 Unterschlüssel aufbrauchen. Mit dieser Weiterbildung ist keine vorherige Planung und Aufteilung der Unterschlüssel erforderlich. Insbesondere führt die Betätigung des Schlosses unter Verwendung eines der Unterschlüssel durch einen der Benutzer dazu, dass eine erneute Betätigung des Schlosses mit diesem verwendeten Unterschlüssel für alle Benutzer verhindert wird.

Gemäß einer vorteilhaften Weiterbildung der Erfindung kommuniziert der elektronische Schlüssel datentechnisch mit einem Hintergrundsystem. Das Hintergrundsystem kann Teil des elektronischen Zugangssystems und/oder Teil einer Einrichtung des Betreibers und/oder Herstellers des Zugangssystems sein. Es handelt sich beim Hintergrundsystem um insbesondere eine Rechnereinheit mit Mikroprozessor, Speicher, datentechnischer Kommunikationsschnittstelle und/oder dgl. Der elektronische Schlüssel weist eine datentechnische Kommunikationsschnittstelle auf, mittels welcher er über eine datentechnische Kommunikationsverbindung mit dem Hintergrundsystem kommunizieren kann. Sofern mehrere elektronische Schlüssel vorgesehen sind, können diese über das Hintergrundsystem miteinander vernetzt werden. Das Hintergrundsystem kann lokal im Bereich des elektronischen Zugangssystems angeordnet sein oder entfernt von diesem. Die Kommunikation mit dem Hintergrundsystem kann über ein lokales Netzwerk, beispielsweise LAN, Bluetooth, WLAN und/oder dgl. oder über ein globales Netzwerk wie beispielsweise ein Mobilfunknetz erfolgen. Das Hintergrundsystem dient beispielsweise der Verwaltung der Unterschlüssel, der Übertragung von Unterschlüsseln auf den bzw. die elektronischen Schlüssel, der Übertragung von Unterschlüsseln zum elektronischen Schloss, der Synchronisation bereits verwendeter und noch nicht verwendeter Unterschlüssel zwischen mehreren elektronischen Schlüsseln und/oder elektronischen Schlössern und/oder dgl.

Der erste Datensatz mit dem Basisschlüssel kann vom Hintergrundsystem and en elektronischen Schlüssel übertragen werden. Der zweite Datensatz mit dem Unterschlüssel kann vom Hintergrundsystem an den elektronischen Schlüssel übertragen werden. Der zweite Datensatz mit dem Unterschlüssel kann aber auch im elektronischen Schlüssel selbst erzeugt werden. Dann ist jedoch vorgesehen, dass der elektronische Schlüssel den erzeugten Unterschlüssel dem Hintergrundsystem und/oder dem elektronischen Schloss meldet, so dass dieser entsprechend autorisiert werden kann und zudem dem Betreiber bzw. Hersteller des elektronischen Zugangssystems eine Abrechnung ermöglicht wird.

Das erfindungsgemäße Verfahren lässt sich nicht nur bei gewöhnlichen Türschlössern, beispielsweise innerhalb eines Firmengebäudes, verwenden, sondern darüber hinaus auch in weiteren Anwendungsgebieten. Eine Anwendung ist beispielsweise bei Hotels denkbar. Der Benutzer kann mit seinem elektronischen Schlüssel das elektronische Schloss eines Hotelzimmers öffnen, sofern er über einen gültigen Unterschlüssel, d.h. gültigen gemeinsamen Datensatz verfügt. Hierin ist ein Vorteil für solche Benutzer zu sehen, welche regelmäßig ein bestimmtes bzw. bestimmte Hotels aufsuchen. Diese Benutzer, insbesondere auch Unternehmen, können vorab ganze Kontingente an Übernachtungen im Hotel erwerben, und hierbei auch von Rabatten und/oder dgl. profitieren. Eine vorab erworbene Übernachtung wird in Anspruch genommen, indem ein Benutzer mit einem gültigen Unterschlüssel das Hotelzimmer öffnet. Selbstverständlich kann vorgesehen sein, dass zuvor eine Reservierungsanfrage, beispielsweise auch unter Verwendung des elektronischen Schlüssels, gestellt werden muss und/oder dgl.

Ein weiterer Vorteil des erfindungsgemäßen Verfahrens besteht darin, dass die Kosten für den Erwerb von Unterschlüsseln, insbesondere ganzen Kontingenten von Unterschlüsseln, automatisiert und/oder zentral abgerechnet werden können. Der Erwerb und/oder die Verwendung eines Unterschlüssels kann einen automatisierten Abrechnungsprozess auslösen, wobei eine Rechnung unmittelbar an den zuvor bestimmten Rechnungsempfänger geschickt werden kann. Dies erleichtert beispielsweise den Zutritt zu einem Hotelzimmer und insbesondere die Abrechnung für dienstreisende Firmenmitarbeiter und/oder dgl.

Die Erfindung betrifft darüber hinaus die Verwendung eines zuvor beschriebenen Verfahrens zur Abholung insbesondere großvolumiger Warensendungen wie Pakete durch einen Logistikdienstleister aus einer der die Warensendung aufgebenden Person zugeordneten Aufnahmeeinrichtung, wobei dem Logistikdienstleister ein zweiter Datensatz mit einem Unterschlüssel übermittelt wird, wobei eine anschließende Betätigung der Aufnahmeeinrichtung dazu führt, dass eine erneute Betätigung mit dem verwendeten Unterschlüssel verhindert wird.

Bei der Aufnahmeeinrichtung kann es sich um einen Briefkasten, einer Paketbox und dgl. handeln. Die Aufnahmeeinrichtung dient der Aufnahme von insbesondere großvolumigen Warensendungen wie Pakete, Päckchen und/oder dgl. Die Aufnahmeeinrichtung ist einer eine Warensendung aufgebenden Person zugeordnet. Dies bedeutet, dass die Aufnahmeeinrichtung im (ausschließlichen) Einflußbereich der Person angeordnet ist. Dies umfasst beispielsweise die Anordnung der Aufnahmeeinrichtung auf dem Grundstück der Person. Eine Besonderheit einer solchen Aufnahmeeinrichtung besteht folglich darin, dass es sich um eine einer bestimmten Person zugeordnete Aufnahmeeinrichtung handelt. Die Aufnahmeeinrichtung ist mit anderen Worten individualisiert dauerhaft einem oder einer endlichen Anzahl von Warensendungen empfangenden Personen fest zugeordnet.

Bei dem Logistikdienstleister kann es sich um einen Zusteller handeln, welcher üblicherweise die Warensendungen zustellt und nicht abholt. Es kann sich aber auch um einen Dienstleister handeln, welcher spezifisch nur die Abholung von in Aufnahmeeinrichtungen zum Versenden aufgegebenen Warensendungen betreibt.

Die Aufnahmeeinrichtung kann üblicherweise dazu vorgesehen sein, Warensendungen zu empfangen. Erfindungsgemäß kann sie jedoch ergänzend dazu verwendet werden, Warensendungen aufzugeben, d.h. zu verschicken. Dadurch kann sich die eine Warensendung aufgebende Person den Weg zur Post oder einer zentralen Sammelstelle für Warensendungen wie Pakete und/oder dgl. sparen. Die Warensendung kann vielmehr in einfacher Weise in die beispielsweise dem Haushalt der Person unmittelbar zugeordnete Aufnahmeeinrichtung eingelegt werden. Ein Merkmal der Aufnahmeeinrichtung ist nämlich auch, dass sich diese in der unmittelbaren Nähe der Wohnung, des Betriebs und/oder dgl. der die Warensendung aufgebenden Person befindet. Erfindungsgemäß kann folglich eine Aufnahmeeinrichtung eine Doppelfunktion erfüllen, d.h. sowohl zum Empfangen als auch zum Versenden von Warensendungen verwendet werden.

Eine solche Verwendung ist nicht naheliegend, da das Problem der Zugangsberechtigung zur Aufnahmeeinrichtung besteht. Sofern der Logistikdienstleister einen Schlüssel für die Aufnahmeeinrichtung erhält, kann er jederzeit, d.h. auch wenn dies von der die Aufnahmeeinrichtung betreibenden Person nicht erwünscht ist, auf die Aufnahmeeinrichtung zugreifen. Die Erfindung schafft hier Abhilfe. Dem Logistikdienstleister wird zwar ein erster Datensatz mit einem Basisschlüssel zum Zugriff auf die Aufnahmeeinrichtung bereitgestellt. Dieser reicht jedoch alleine nicht aus, um die Aufnahmeeinrichtung zu betätigen, d.h. zu öffnen und/oder zu schließen, insbesondere ein elektronisches Schloss der Aufnahmeeinrichtung zu öffnen und/oder zu schließen. Es ist vielmehr ein zweiter Datensatz mit einem Unterschlüssel erforderlich, welcher mit dem Basisschlüssel zu einem gemeinsamen Datensatz kombiniert werden kann. Das Schloss der Aufnahmeeinrichtung kann erst dann unter Verwendung des gemeinsamen Datensatzes betätigt werden, d.h. insbesondere geöffnet werden. Diese Betätigung führt jedoch dazu, dass eine erneute Betätigung des Schlosses mit dem verwendeten Unterschlüssel verhindert wird. Dies bedeutet mit anderen Worten, dass der dem Logistikdienstleister zugestellte Unterschlüssel verbraucht bzw. gesperrt wird. Dadurch lässt sich erfindungsgemäß erreichen, dass der Logistikdienstleister immer nur dann gezielt einmalig die Aufnahmeeinrichtung öffnen kann, wenn die eine Warensendung aufgebende Person dies wünscht. Beispielsweise kann vorgesehen sein, dass dem Logistikdienstleister nach dem Einlegen einer zu versendenden Warensendung in der Aufnahmeeinrichtung automatisiert ein zweiter Datensatz mit einem Unterschlüssel zugestellt wird. Der Logistikdienstleister kann automatisiert über den Versendewunsch durch Einlegen einer Warensendung in die Aufnahmeeinrichtung benachrichtigt werden. Hierzu kann beispielsweise eine Email, eine SMS und/oder dgl. versandt werden.

Die erfindungsgemäße Verwendung bringt die überraschende Wirkung mit sich, dass eine nur zum Empfang von Warensendungen vorgesehene Aufnahmeeinrichtung nunmehr auch zum Versand von Warensendungen genutzt werden kann. In synergetischer Weise kann durch die erfindungsgemäße Verwendung also die Funktionalität einer Aufnahmeeinrichtung erweitert werden, so dass zwei einander diametral entgegengesetzte Funktionen (Empfangen von Sendungen und Versenden von Sendungen) mit ein und derselben Vorrichtung realisiert werden können.

Ein zweiter Datensatz mit einem Unterschlüssel zum Betätigen der Aufnahmeeinrichtung kann von einer zentralen Verwaltung des Logistikdienstleisters an mehrere Paketabholer bzw. Zusteller übermittelt werden. Somit können verschiedene Paketabholer bzw. Zusteller alternativ auf die Aufnahmeeinrichtung zugreifen. Dies hat insbesondere den Vorteil, dass die Abholung einer Warensendung mehreren, miteinander konkurrierenden Logistikdienstleistern übertragen werden kann. Den Zuschlag für die Logistikdienstleistung erhält derjenige Dienstleister, welcher zuerst eine Abholung der Warensendung realisieren kann. Hierdurch kann ein Wettbewerb angeregt werden, der für den Verbraucher zu einer schnellstmöglichen Abholung seiner Warensendung führen kann. Da erfindungsgemäß vorgesehen ist, dass der einmal verwendete Unterschlüssel für eine erneute Betätigung des Schlosses gesperrt wird, können auch die anderen Logistikdienstleister nicht mehr auf die Aufnahmeeinrichtung zugreifen, sofern sie durch einen ersten Logistikanbieter bereits geöffnet und die aufgegebene Warensendung entnommen worden ist. Hierdurch wird auch die Sicherheit weiter erhöht.

Weitere Vorteile und Merkmale der Erfindung ergeben sich anhand der nachfolgenden Figurenbeschreibung.

Die Fig. 1 zetgt schematisch eine Ausführungsform eines erfindungsgemäßen Verfahrens. Es sind drei elektronische Schlüssel 1, 2, 3 vorgesehen. Es könnten jedoch genauso gut mehr oder weniger elektronische Schlüssel sein. Die elektronischen Schlüssel 1, 2, 3 sind jeweils einem nicht dargestellten Benutzer zugeordnet. Bei den elektronischen Schlüsseln 1, 2, 3 kann es sich um mobile Endgeräte, beispielsweise Smartphones, handeln.

Die elektronischen Schlüssel 1, 2, 3 dienen dazu, ein elektronisches Schloss 5 einer Tür 4 zu betätigen. Betätigung meint insbesondere das Öffnen oder Schließen des elektronischen Schlosses. Das elektronische Schloss 5 dient der insbesondere mechanischen Verriegelung der Tür 4. Zum Antrieb der Verriegelung ist beispielsweise ein Elektromotor vorgesehen, welcher wiederum elektrische Signale von einer Steuereinheit empfängt. Die Steuereinheit wiederum verfügt über eine datentechnische Kommunikationsschnittstelle 9, welche mit den elektronischen Schlüsseln 1, 2, 3 kommunizieren kann.

Hierzu weisen die elektronischen Schlüssel 1, 2, 3 jeweils datentechnische Kommunikationsschnittstellen 6, 7, 8 auf. Auf diese Weise lässt sich jeweils eine datentechnische Kommunikationsverbindung 13, 14, 15 zwischen einem elektronischen Schlüssel und dem elektronischen Schloss ausbilden. Diese Kommunikationsverbindung 13, 14, 15 kann bidirektional ausgebildet sein.

Die elektronischen Schlüssel 1, 2, 3 können nicht ohne Weiteres dazu verwendet werden, das elektronische Schloss 5 zu betätigen. Erforderlich ist vielmehr, dass sie sich durch einen gemeinsamen Datensatz 12 als zur Betätigung des elektronischen Schlosses 5 berechtigt autorisieren. Der gemeinsame Datensatz umfasst einen Basisschlüssel 10 und einen Unterschlüssel 11. Der Basisschlüssel 10 und der Unterschlüssel 11 bilden jeweils einen eigenen Datensatz.

Der Basisschlüssel 10 ist ein allgemeiner Datensatz, welcher grundlegend eine Kommunikation mit dem elektronischen Schloss 5 ermöglicht. Beim Basisschlüssel 10 kann es sich um eine Art Transponder oder auch um eine Anwendung auf einem Smartphone handeln. Der Basisschlüssel 10 kann für verschiedene elektronische Schlösser 5 gleich ausgebildet sein. Dies vereinfacht die Ausstattung der elektronischen Schlüssel 1, 2, 3 mit dem Basisschlüssel 10.

Der Unterschlüssel 11 ermöglicht eine endliche Anzahl von Betätigungen des elektronischen Schlosses 5. Insbesondere kann vorgesehen sein, dass das elektronische Schloss 5 pro Unterschlüssel 11 nur ein einziges Mal betätigt werden kann. Anschließend ist der Unterschlüssel 11 verbraucht. Er wird beispielsweise automatisiert aus dem elektronischen Schlüsseln 1, 2, 3 gelöscht und/oder im elektronischen Schloss 5 für eine weitere Verwendung gesperrt.

Vorliegend verfügen alle drei elektronischen Schlüssel 1, 2, 3 über denselben Unterschlüssel 11. Sofern jedoch einer der elektronischen Schlüssel 1, 2, 3 zur Betätigung des elektronischen Schlosses 5 verwendet wird, ist der Unterschlüssel 11 - wie zuvor beschrieben - verbraucht. Es kann dann vorgesehen sein, dass der Unterschlüssel 11 in den übrigen elektronischen Schlüsseln 1, 2, 3 automatisiert gelöscht wird. Dies kann wie folgt von satten gehen.

Die elektronischen Schlüssel 1, 2, 3 verfügen vorzugsweise über eine weitere datentechnische Kommunikationsschnittstelle 18, 19, 20. Hierbei kann es sich um eine Kommunikationsschnittstelle für ein Mobilfunknetz, WLAN und/oder dgl. handeln. Dieses ist vorliegend allgemein als Datennetz 17 dargestellt. Über das Datennetz 17 kann eine Kommunikation mit einem Hintergrundsystem 16 erfolgen. Das Hintergrundsystem 16 verfügt über eine entsprechende datentechnische Kommunikationsschnittstelle. Somit kann zwischen jedem elektronischen Schlüssel 1, 2, 3 und dem Hintergrundsystem 16 eine datentechnische Kommunikationsverbindung 21, 22, 23 ausgebildet werden.

Sofern also in einem der elektronischen Schlüssel 1, 2, 3 der Unterschlüssel 11 verbraucht worden ist, wird dies von dem jeweiligen elektronischen Schlüssel automatisiert an das Hintergrundsystem 16 gemeldet. Das Hintergrundsystem 16 sorgt dann durch eine entsprechende Kommunikation mit den übrigen elektronischen Schlüsseln dafür, dass der gerade verwendete Unterschlüssel 11 in diesen elektronischen Schlüsseln gelöscht oder für eine weitere Verwendung gesperrt wird.

Die elektronische Schlüssel 1, 2, 3 können einen Mikroprozessor, einen Speicher, Kommunikationsschnittstellen und/oder dgl. aufweisen. Sie können dazu ausgebildet sein, eine Vielzahl von Unterschlüsseln 11 zu speichern.

Die Unterschlüssel 11 werden entweder vom Hintergrundsystem 16 an die elektronischen Schlüssel 1, 2, 3 übermittelt oder aber von den elektronischen Schlüsseln 1, 2, 3 selbst erzeugt. Entscheidend ist, dass gemäß jeder denkbaren Variante zur Bereitstellung von Unterschlüsseln 11 in den elektronischen Schlüsseln 1, 2, 3 die Bereitstellung bzw. die anschließende Verwendung abgerechnet werden kann. Werden die Unterschlüssel 11 vom Hintergrundsystem 16 bereitgestellt, kann eine Abrechnung unmittelbar durch as Hintergrundsystem 16 selbst initiiert werden. Werden die Unterschlüssel 11 von den elektronischen Schlüsseln 1, 2, 3 selbst erzeugt, können die elektronischen Schlüssel dies jeweils mittels des Datennetzes 17 an das Hintergrundsystem 16 melden. Anschließend kann dort eine zentrale Abrechnung erfolgen.

### Bezugszeichenliste

- 1: elektronischer Schlüssel
- 2: elektronischer Schlüssel
- 3: elektronischer Schlüssel
- 4: Tür
- 5: elektronisches Schloss
- 6: datentechnische Kommunikationsschnittstelle
- 7: datentechnische Kommunikationsschnittstelle
- 8: datentechnische Kommunikationsschnittstelle
- 9: datentechnische Kommunikationsschnittstelle
- 10: Basisschlüssel
- 11: Unterschlüssel
- 12: gemeinsamer Datensatz
- 13: datentechnische Kommunikationsverbindung
- 14: datentechnische Kommunikationsverbindung
- 15: datentechnische Kommunikationsverbindung
- 16: Hintergrundsystem
- 17: Datennetz
- 18: datentechnische Kommunikationsschnittstelle
- 19: datentechnische Kommunikationsschnittstelle
- 20: datentechnische Kommunikationsschnittstelle
- 21: datentechnische Kommunikationsverbindung
- 22: datentechnische Kommunikationsverbindung
- 23: datentechnische Kommunikationsverbindung

## Patentansprüche

1. Verfahren zum Betrieb eines elektronischen Zugangssystems, mit einem elektronischen Schlüssel (1, 2, 3) und einem elektronischen Schloss (5), welche zum Zwecke einer Betätigung des Schlosses (5) datentechnisch miteinander kommunizieren können, wobei insbesondere im elektronischen Schlüssel (1, 2, 3) ein erster Datensatz insbesondere mit einem Basisschlüssel (10) bereitgestellt wird, **dadurch gekennzeichnet, dass** im elektronischen Schlüssel (1, 2, 3) ein zweiter Datensatz insbesondere mit einem Unterschlüssel (11) bereitgestellt wird, wobei die Datensätze insbesondere des Basisschlüssels (10) und des Unterschlüssels (11) zumindest teilweise zu einem gemeinsamen Datensatz (12) kombiniert werden, wobei das Schloss (5) anschließend unter Verwendung zumindest des zweiten Datensatzes (12) betätigt wird, wobei der zweite Datensatz nach einer vorbestimmten Anzahl Betätigungen des Schlosses (5) und/oder Ablauf einer vorbestimmten Nutzungsdauer für eine weitere insbesondere nächste Betätigung des Schlosses (5) gesperrt wird.

2. Verfahren nach Anspruch 1, **dadurch gekennzeichnet, dass** der erste Datensatz mit einer Vielzahl von zweiten Datensätzen zu jeweils gemeinsamen Datensätzen (12) kombiniert wird.

3. Verfahren nach Anspruch 2, **dadurch gekennzeichnet, dass** eine erste Betätigung des Schlosses (5) dazu führt, dass bei einer anschließenden, zweiten Betätigung ein noch nicht genutzter, zweiter Datensatz verwendet wird.

4. Verfahren nach einem der vorangehenden Ansprüche, **dadurch gekennzeichnet, dass** mehrere Benutzer denselben ersten Datensatz verwenden.

5. Verfahren nach einem der vorangehenden Ansprüche, **dadurch gekennzeichnet, dass** mehrere Benutzer denselben zweiten Datensatz verwenden.

6. Verfahren nach Anspruch 5, **dadurch gekennzeichnet, dass** die Betätigung des Schlosses (5) unter Verwendung eines der zweiten Datensätze durch einen der Benutzer dazu führt, dass eine erneute Betätigung des Schlosses (5) mit diesem verwendeten Datensatz für alle Benutzer verhindert wird.

7. Verfahren nach einem der vorangehenden Ansprüche, **dadurch gekennzeichnet, dass** der elektronische Schlüssel (1, 2, 3) datentechnisch mit einem Hintergrundsystem (16) kommuniziert.

8. Verfahren nach Anspruch 7, **dadurch gekennzeichnet, dass** der erste Datensatz vom Hintergrundsystem (16) an den elektronischen Schlüssel (1, 2, 3) übertragen wird.

9. Verfahren nach Anspruch 7 oder 8, **dadurch gekennzeichnet, dass** der zweite Datensatz vom Hintergrundsystem (16) an den elektronischen Schlüssel (1, 2, 3) übertragen wird.

10. Verfahren nach einem der Ansprüche 1 bis 8, **dadurch gekennzeichnet, dass** der zweite Datensatz im elektronischen Schlüssel (1, 2, 3) selbst erzeugt wird.

11. Verfahren nach Anspruch 10, **dadurch gekennzeichnet, dass** die Erzeugung eines zweiten Datensatzes im Hintergrundsystem (16) registriert wird.

12. Verfahren nach einem der vorangehenden Ansprüche, **dadurch gekennzeichnet, dass** der zweite Datensatz und/oder der gemeinsame Datensatz eine zeitlich und/oder quantitativ begrenzte Gültigkeit aufweist.

13. Verwendung eines Verfahrens nach einem der vorangehenden Ansprüche zur Abholung insbesondere großvolumiger Warensendungen wie Pakete durch einen Logistikanbieter aus einer der die Warensendung aufgebenden Person zugeordneten Aufnahmeeinrichtung, wobei dem Logistikanbieter ein zweiter Datensatz mit einem Unterschlüssel übermittelt wird, wobei eine anschließende Betätigung der Aufnahmeeinrichtung mit dem verwendeten Unterschlüssel verhindert wird.
